# FASCICULE DE BREVET EUROPEEN

(11) **EP 0 083 287 B1**
(45) Date de publication et mention de la délivrance du brevet: **28.08.1985**
(21) Numéro de dépôt: 82402381.6
(22) Date de dépôt: 24.12.1982
(51) Int. Cl.: E21B 10/56, E21B 10/52, E21B 10/62

(54) **Bouton en matériau dur pour outil de perforation**
Knopfförmiger Hartmaterialeinsatz für Bohrmeissel
Hard material button-type insert for drill bits

(30) Priorité: 24.12.1981 FR 8124209
(43) Date de publication de la demande: 06.07.1983
(73) Titulaire: STENUICK FRERES S.A., B-6140 Fontaine l'Evêque (BE)
(72) Inventeur: Techy, Marcel, B-6140 Fontaine l'Eveque (BE)
(74) Mandataire: Phélip, Bruno

## Description

La présente invention se situe dans le domaine du forage. Plus particulièrement, elle concerne les outils de forage, par exemple les taillants pour marteaux pneumatiques, les perforateurs ou les tricônes.

Dans les outils de forage connus jusqu'à présent, la surface de l'outil qui travaille est en général munie de boutons (ou picots) extrêmement durs, destinés à pénétrer dans le terrain comme autant de pointes de dureté. La figure 1 représente un taillant classique constitué d'une tête 1 prolongée par une queue 2 destinée à être placée par exemple à l'extrémité des tubes allonges d'un marteau pneumatique fond-de-trou. La surface de travail 3 de la tête est percée d'alvéoles 4 dans lesquelles sont sertis des boutons 5. Sur la figure 1, une partie de la tête 1 a été représentée en coupe pour bien montrer la structure de l'alvéole 4 et du bouton 5. Quand l'outil de forage est en fonctionnement, le marteau percute la queue 2 du taillant et cette percussion est transmise à chaque bouton 5, provoquant l'éclatement de la roche par dépassement de la résistance de celle-ci à la compression.

Les boutons 5 sont en matériau très dur, par exemple en carbure de tungstène, en stellite, en carbure de bore, en céramique, etc....

La forme de l'alvéole 4 est généralement cylindrique et le bouton correspondant l'est également mais celui-ci a un diamètre légèrement supérieur à celui de l'alvéole 4. La paroi intérieure de l'alvéole 4 et la surface extérieure du bouton 5 sont soigneusement rectifiées en vue du sertissage du bouton 5 dans l'alvéole 4. La mise en place du bouton peut se faire au moyen d'une presse hydraulique ou d'un marteau pneumatique avec ou sans différence de température des deux éléments à sertir.

Bien que les outils de perforation munis de boutons, tels que décrits ci-dessus, effectuent un travail de forage très efficace, ils présentent cependant quelques inconvénients. En particulier, il arrive qu'au bout d'un certain temps de fonctionnement le bouton ne soit plus solidaire de l'alvéole dans laquelle il a été serti et se mette à tourner sur lui-même, dans son alvéole, devenant ainsi beaucoup moins efficace.

En outre, quand le bouton commence à tourner sur lui-même dans son alvéole, il risque d'être extrait de celle-ci par les forces d'inertie qui sollicitent le bouton lors de la rotation de l'outil de perforation en fonctionnement ou par les chocs produits par le marteau.

Le brevet US-A-3.389.761 décrit un bouton qui n'est pas lisse mais présente des dents situées le long de génératrices de la surface du corps du bouton. Toutefois, un tel bouton est également susceptible de sortir de son alvéole lors des chocs subis par l'outil portant le bouton car aucune retenue du bouton n'est assurée dans le sens longitudinal.

En résumé, on peut écrire que les inconvénients des outils de perforation connus résident surtout dans le fait que les boutons risquent de se désolidariser de l'alvéole dans laquelle ils sont logés. Ce problème est grave pour l'ensemble des boutons sertis sur la surface de l'outil qui travaille mais il est encore plus grave pour les boutons placés en périphérie de l'outil car ceux-ci sont soumis au frottement sur la paroi du trou foré.

La présente invention remédie à ces inconvénients. Elle vise un bouton susceptible d'être serti dans une alvéole de façon très sûre, c'est-à-dire sans risque de désolidarisation du bouton et de son alvéole. L'invention vise également un outil de perforation muni de boutons selon l'invention, c'est-à-dire un outil très fiable.

Plus particulièrement, l'invention s'applique à un bouton en matériau dur pour outil de perforation, constitué d'une tête pour le travail de forage proprement dit, prolongée par un corps, de préférence cylindrique, destiné à être serti à l'extrémité de l'outil, dans une alvéole de dimensions légèrement inférieures à celles du corps, dans lequel la surface extérieure du corps comporte des dents destinées à pénétrer dans la paroi intérieure de l'alvéole lors du sertissage du bouton dans l'alvéole.

Selon l'invention, les dents sont situées le long d'hélices tracées sur la surface du corps.

Dans un mode préféré de réalisation de l'invention, les dents sont de section triangulaire et l'on a avantage à réaliser chaque dent avec un angle au sommet d'une valeur d'environ 90°. Cependant, les dents peuvent être aussi de section trapézoïdale ou semi-circulaire.

Dans un premier mode de réalisation de l'invention, la hauteur de chaque dent est constante sur toute la longueur de la dent, alors que dans un deuxième mode de réalisation, que l'on préférera au premier mode, la hauteur de chaque dent n'est pas constante, mais elle décroît linéairement d'une hauteur maximale, à l'extrémité de la dent située vers la tête du bouton, jusqu'à une hauteur nulle à l'autre extrémité du bouton.

Afin de mieux comprendre l'invention, on va décrire de façon plus précise deux modes de réalisation de l'invention, donnés uniquement à titre d'exemples, et représentés par les dessins annexés.
La figure 1 représente un schéma d'ensemble d'un outil de perforation muni de boutons en matériau dur. Cette figure montre la façon dont sont disposés lesdits boutons sur l'outil. Les boutons dessinés sur cette figure sont des boutons faisant partie de l'état de la technique connue mais il est bien sûr possible de monter sur l'outil de la figure 1 des boutons selon l'invention.
La figure 2 montre, à une échelle plus grande que celle de la figure 1, un premier mode de réalisation d'un bouton selon l'invention, avec l'alvéole dans laquelle, il est destiné à être serti. Dans ce premier mode, les dents hélicoïdales faisant saillie. à la surface extérieure du corps ont une hauteur constante.
La figure 3 montre un deuxième mode de réalisation d'un bouton selon l'invention, avec l'alvéole qui lui correspond. Dans ce deuxième mode, les dents hélicoïdales faisant saillie n'ont pas une hauteur constante et elles donnent ainsi au corps du bouton une forme conique.
La figure 4 représente une coupe suivant IV-IV du bouton de la figure 2. Elle représente également une coupe suivant IV-IV du bouton de la figure 3, effectuée à l'extrémité du corps du bouton où la hauteur des dents est maximale. En effet, à ce niveau, la coupe par un plan perpendiculaire à l'axe du bouton est semblable à une coupe du bouton de la figure 2.
La figure 5 représente une coupe suivant V-V du bouton de la figure 3, effectuée à un niveau où la hauteur de la dent est presque nulle, c'est-à-dire près de l'extrémité du corps du bouton la plus éloignée de la tête de forage.

Les figures 2 et 3 représentent toutes les deux des boutons constitués d'une tête 6 pour le travail de forage proprement dit, prolongée par un corps cylindrique 7 destiné à être serti à l'extrémité d'un outil tel que l'outil de la figure 1, dans une alvéole cylindrique 4. La surface extérieure du corps 7 comporte des dents hélicoïdales 8 destinées à pénétrer dans la paroi intérieure de l'alvéole 4 lors du sertissage du bouton dans l'alvéole.

On se reportera tout d'abord aux figures 2 et 4 qui représentent un bouton dans lequel les dents 8 ont une hauteur constante sur toute leur longueur. Ainsi la coupe par un plan perpendiculaire à l'axe du bouton est toujours identique à la figure 4. Le corps 7 du bouton a un diamètre de valeur D à ses deux extrémités et au fond des dents. En vue du sertissage du bouton dans l'alvéole 4 de diamètre D' on a bien sûr prévu une valeur D légèrement supérieure à la valeur D'. Sur la figure 4 on a représenté en pointillés un cercle de diamètre D', pour pouvoir comparer ce diamètre au diamètre D du bouton. Les dents 8 ont toutes un angle au sommet d'environ 90°. Le diamètre sur sommet des dents 8 a été repéré sur les figures par DM". La valeur D_{M}" est bien sûr supérieure à D et donc à D'. Lors du sertissage du bouton dans l'alvéole 4, au serrage initial entre le bouton et l'alvéole dû à la différence de diamètre D-D', s'ajoute donc la pénétration totale des dents 8 dans la paroi de l'alvéole 4.

On se reportera maintenant aux figures 3, 4 et 5. Ces figures montrent un bouton dans lequel les dents ont une hauteur qui décroît linéairement d'une extrémité à l'autre de la dent. Le diamètre D du corps 7 du bouton à ses deux extrémités et au fond des dents est le même que celui du bouton de la figure 2. L'angle au sommet des dents 8 est toujours d'environ 90° mais la hauteur de la dent diminue linéairement d'une hauteur maximale à l'extrémité de la dent située vers la tête du bouton (voir figure 4) jusqu'à une hauteur nulle à l'autre extrémité du bouton: Sur la figure 5, cette hauteur est presque nulle. On a repéré le diamètre sur sommet des dents par DM" sur la figure 4, où ce diamètre est maximal. Sur la figure 5, ce diamètre étant presque nul, a été repéré par D"ₘ, la valeur D"ₘ étant pratiquement égale à D.

Comme le bouton de la figure 2, le bouton de la figure 3 se trouve véritablement ancré dans l'alvéole 4 lors du sertissage. En effet, en plus du serrage initial d'une valeur D-D' s'ajoute la pénétration totale des dents 8 dans l'alvéole. La forme conique des dents permet un montage plus aisé du bouton dans l'alvéole.

Le bouton selon l'invention présente de grands avantages :,

Une fois serti, le bouton est dans l'impossibilité de tourner sur lui-même, dans son alvéole.

D'autre part, la présence des dents hélicoïdales en saillie à la surface extérieure du corps du bouton augmente de façon considérable la surface de contact entre le bouton et la paroi intérieure de l'alvéole. Ceci a pour conséquence une importante réduction des effets d'inertie liés à la masse du bouton. Les risques d'extraction du bouton hors de son alvéole sont donc inexistants.

La réalisation d'un bouton selon l'invention n'est pas beaucoup plus difficile que la réalisation d'un bouton lisse. Les dents hélicoïdales peuvent être obtenues lors du frittage ou par tout autre procédé.

On peut aussi imaginer des dents dont la section ne serait pas triangulaire mais trapézoïdale ou semi-circulaire ou dont les flancs seraient par exemple en développante de cercle.

L'invention pourrait évidemment s'appliquer à des boutons dont la surface extérieure du corps ne serait pas cylindrique, mais par exemple conique, la structure et la disposition des dents étant semblables à celles décrites plus haut, par exemple lors de la description de la figure 2.

## Revendications

1. Bouton en matériau dur, pour outil de perforation, constitué d'une tête (6) prolongée par un corps (7) destiné à être serti à l'extrémité de l'outil, dans une alvéole (4), de dimensions légèrement inférieures à celles du corps (7), dans lequel la surface extérieure du corps (7) comporte des dents (8) destinées à pénétrer dans la paroi intérieure de l'alvéole (4) lors du sertissage du bouton (5) dans l'alvéole (4), caractérisé par le fait que les dents (8) sont situées le long d'hélices tracées sur la surface du corps (7).

2. Bouton en matériau dur selon la revendication 1, caractérisé par le fait que les dents (8) sont de section triangulaire.

3. Bouton en matériau dur selon la revendication 1, caractérisé par le fait que l'angle au sommet de chaque dent (8) est d'environ 90°.

4. Bouton en matériau dur selon la revendication 1, caractérisé par le fait que les dents (8) sont de section trapézoïdale.

5. Bouton en matériau dur selon la revendication 1, caractérisé par le fait que les dents (8) sont de section semi-circulaire.

6. Bouton en matériau dur selon l'une quelconque des revendications précédentes, caractérisé par le fait que la hauteur de chaque dent (8) est constante sur toute la longueur de la dent (8).

7. Bouton en matériau dur selon l'une quelconque des revendications 1 à 5, caractérisé par le fait que la hauteur de chaque dent (8) n'est pas constante, mais décroît linéairement d'une hauteur maximale, à l'extrémité de la dent (8) située vers la tête (6) du bouton (5), jusqu'à une hauteur nulle à l'autre extrémité du bouton (5).

## Claims

1. Stud made of hard material for a drilling tool, consisting of a head (6) prolonged by a body (7) intended to be set into the end of the tool in a chamber (4) having dimensions slightly less than those of the body (7), in which stud the outer surface of the body (7) has teeth (8) intended to penetrate the inner wall of the chamber (4) when the stud (5) is set into the chamber (4), characterised in that the teeth (8) are arranged along helices marked on the surface of the body (7).

2. Stud made of hard material according to Claim 1, characterised in that the teeth (8) are of triangular cross-section.

3. Stud made of hard material according to Claim 1, characterised in that the angle at the apex of each tooth (8) is approximately 90°.

4. Stud made of hard material according to Claim 1, characterised in that the teeth (8) are of trapezoidal cross-section.

5. Stud made of hard material according to Claim 1, characterised in that the teeth (8) are of semi-circular cross-section.

6. Stud made of hard material according to any one of the preceding Claims, characterised in that the height of each tooth (8) is constant over the entire length of the tooth (8).

7. Stud made of hard material according to any one of Claims 1 to 5, characterised in that the height of each tooth (8) is not constant, but decreases linearly from a maximum height at the end of the tooth (8) located towards the head (6) of the stud (5) to zero height at the other end of the stud (5).

## Patentansprüche

1. Knopf aus hartem Material für ein Bohr- bzw. Lochwerkzeug, der aus einem Kopf (6) besteht, der sich in einem Körper (7) fortsetzt, der dazu bestimmt ist, am Ende des Werkzeugs in eine Zelle (4) eingesetzt zu werden, deren Abmessungen etwas geringer sind als jene des Körpers (7), wobei die Außenfläche des Körpers (7) mit Zähnen (8) versehen ist, die dazu bestimmt sind, in die Innenwand der Zelle (4) beim Einsetzen des Knopfes (5) in die Zelle (4) einzudringen, dadurch gekennzeichnet, daß die Zähne (8) entlang von schraubenlinienförmigen Bahnen angeordnet sind, die auf der Oberfläche des Körpers (7) ausgebildet sind.

2. Knopf aus hartem Material nach Anspruch 1, dadurch gekennzeichnet, daß die Zähne (8) von dreieckigem Querschnitt sind.

3. Knopf aus hartem Material nach Anspruch 1, dadurch gekennzeichnet, daß der Winkel im Scheitel jedes Zahnes (8) etwa 90° beträgt.

4. Knopf aus hartem Material nach Anspruch 1, dadurch gekennzeichnet, daß die Zähne (8) einen trapezförmigen Querschnitt aufweisen.

5. Knopf aus hartem Material nach Anspruch 1, dadurch gekennzeichnet, daß die Zähne (8) einen halbkreisförmigen Querschnitt aufweisen.

6. Knopf aus hartem Material nach einem der vorhergehenden Ansprüche, dadurch gekennzeichnet, daß die Höhe jedes Zahnes (8) über die gesamte Länge des Zahnes (8) konstant ist.

7. Knopf aus hartem Material nach einem der Ansprüche 1-5, dadurch gekennzeichnet, daß die Höhe jedes Zahnes (8) nicht konstant ist, sondern linear von einer maximalen Höhe an dem Ende des Zahnes (8), das dem Kopf (6) des Knopfes (5) zugewandt ist, bis auf eine Höhe Null am anderen Endes des Knopfes (5) abnimmt.
